# EUROPÄISCHE PATENTSCHRIFT

(11) **EP 0 073 272 B1**
(45) Veröffentlichungstag und Bekanntmachung des Hinweises auf die Patenterteilung: **10.04.1985**
(21) Anmeldenummer: 81108463.1
(22) Anmeldetag: 17.10.1981
(51) Int. Cl.: A61G 1/00

(54) **Krankentrage mit Sicherheitsgurt-System**
Stretcher with security-belt system
Brancard avec système de ceinture de sécurité

(30) Priorität: 29.08.1981 DE 8125289 U
(43) Veröffentlichungstag der Anmeldung: 09.03.1983
(73) Patentinhaber: Binz GmbH & Co, D-73541 Lorch (DE)
(72) Erfinder:
(74) Vertreter: Rotermund, Hanns-Jörg, Dipl.-Phys.

## Beschreibung

Die Erfindung betrifft eine Krankentrage mit auf einer Tragvorrichtung oder Tragenbühne in Krankentransportern (Fahrzeuge oder Flugzeuge) formschlüssig festlegbaren Rahmen- bzw. Fussteilen und mit einem Schultern und Beine eines auf der Krankentrage liegenden Patienten festhaltenden Sicherheitsgurtsystem mit zueinander V-förmig verlaufenden Schultergurten, deren schulternahe Enden an einem umlaufenden Quergurt befestigt sind, welcher im Schulterbereich unterhalb des Patienten einen Tragenabschnitt sowie die Tragenauflage umfassend angeordnet ist.

Aus der DE-C Nr. 1214828 ist eine Krankentrage mit zueinander V-förmig verlaufenden Schultergurten bekannt, die mit Abstand in Tragenquerrichtung voneinander an einem Quergurt befestigt sind und sich jeweils in Verlängerungsgurten fortsetzen. Dabei verläuft der Verlängerungsgurt des einen Schultergurtes zusammen mit demselben diagonal über die Oberseite der Krankentrage, danach durchsetzt dieser Verlängerungsgurt Öffnungen in den Tragenfüssen am Tragenfussende, so dass dieser Verlängerungsgurt auf der Tragenunterseitevon der einen Tragenseite zur anderen Tragenseite herübergeführt ist. Das freie Ende dieses Verlängerungsgurtes wird dann wiederum vom Fussende der Trage aus diagonal über die Krankentrage gelegt und mit dem Verlängerungsgurt des anderen Schultergurtes mittels eines Schnellverschlusses verbunden.

Die Schultergurte bzw. die jeweils daran anschliessenden Verlängerungsgurte überkreuzen also einander etwa im Brust- bzw. Bauchbereich eines auf der Trage transportierten Patienten.

Bei dieser Anordnung fehlt eine Sicherung der Beine des Patienten, so dass der Patient bei starken Verzögerungen des Krankentransportfahrzeuges, in welchem die Krankentrage üblicherweise mit dem Kopfende in Fahrtrichtung weisend angeordnet wird, taschenmesserartig zusammenklappen kann, indem die Beine des Patienten angehoben werden und in Richtung des Kopfes zu schlagen suchen.

Darüber hinaus ist es schwierig, die Schultergurte gleichmässig zu spannen, weil der eine auf der Tragenunterseite herumgeführte Verlängerungsgurt an den Tragenfüssen einer starken Reibung ausgesetzt ist, so dass sich unterschiedliche Spannungen der miteinander über die Verlängerungsgurteverbundenen Schultergurte nicht ohne weiteres ausgleichen können.

In der Druckschrift R. Frey, E. Nagel, P. Safar, _{"}Anaesthesiology and Resuscitation", vol. 95, S. 213 bis 226, Springer-Verlag, Berlin, Heidelberg 1976, wird auf S. 225 in Abbildung 20 eine speziell für Lufttransporte vorgesehene Weiterentwicklung der in der DE-C Nr. 1214828 dargestellten Trage gezeigt. Dabei sind zur zusätzlichen Sicherung des Patienten Quergurte über den Oberschenkeln des Patienten sowie ein Fusssack vorgesehen, welcher seinerseits von einem gesonderten Quergurt gehalten wird.

Zwar dürfte der Patient auf dieser Krankentrage hinreichend sicher gehalten werden können, so dass Verletzungen durch Zusammenstoss mit Einrichtungen des Krankentransporters bzw. mit Wänden, Boden oder Deckenteilen desselben verhindert werden. Jedoch ist die Krankentrage an Notfalleinsätze nicht optimal angepasst, da jeweils mehrere Schlösser od. dgl. zum Anlegen der Gurte bzw. zur Halterung des Fusssackes betätigt werden müssen. Im übrigen ist es auch hier wiederum schwierig, die Schultergurte gleichmässig zu spannen. Aufgrund dieser Schwierigkeiten wurde bislang offensichtlich von einer Verwendung des dargestellten Gurtsystemes in grösserem Umfange abgesehen, jedenfalls liegen keinerlei Erfahrungsberichte vor.

Ausserdem sind für Krankenfahrzeuge Krankentragen mit Quergurten bekannt, die mit automatisch sperrbaren, selbsttätigen Gurtkürzervorrichtungen zusammenwirken, so dass die Gurte im Normalzustand einer Bewegung des Patienten nachgeben können, jedoch bei heftiger Bewegung, beispielsweise bei einem Unfall, den Patienten auf der Krankentrage festhalten. Gegebenenfalls kann ein Ende der Quergurte an mehreren Verankerungspunkten an der Krankentrage eingehängt werden, so dass der jeweilige Gurt auch als Diagonalgurt dienen kann (vgl. hierzu die DE-PS Nrn. 2453246 und 2543473 sowie die DE-OS Nrn. 2505444 und 2647186). Abgesehen davon, dass mit derartigen Gurtsystemen der Patient bei in Längsrichtung der Krankentrage wirkenden Kräften, insbesondere im Schulterbereich, nicht sicher genug gehalten werden kann, ist die Bedienung mehrerer Quer- bzw. Diagonalgurte bei einem Notfalleinsatz umständlich.

Zusammenfassend lässt sich daher sagen, dass dem Schutz der Patienten in Kranken- und Rettungswagen nicht mit der notwendigen Sorgfalt begegnet wurde. Vor allem betrifft dies Patienten, die auf Krankentragen liegend transportiert werden. Allem Anschein nach besteht eine gewisse Scheu, Patienten so auf eine Trage zu schnallen, dass sie auch bei Kollisionen sicher gehaltert werden. Man denkt dabei daran, die Patienten nicht zusätzlich durch Angurten in ihrer Bewegungsfreiheit einzuschränken.

Erst in den letzten beiden Jahren wurden verschiedene schwere Verkehrsunfälle mit Krankenwagen untersucht, die mit Patienten belegt waren. Bei den für die Patienten tödlichen Unfällen handelte es sich um Frontalzusammenstösse von Pkws mit Krankenwagen, wobei beide Fahrzeuge sehr hohe Geschwindigkeiten hatten. Bei exakter Untersuchung des Unfall hergangs stellte man fest, dass sowohl der Fahrer als auch der Betreuer - er sass neben der Trage im Krankenraum - die schwere Kollision mit nur leichten Verletzungen überlebten. Beide waren angeschnallt.

Anders jedoch beim Patienten: Er lag auf der Trage und war mit den beiden breiten Bauchgurten leichtfestgeschnallt. Bei der Kollision wurde er mit dem Kopf nach vorne von der Trage gegen die Trennwand katapultiert und getötet.

Die Krankentragen haben in der Regel entweder einen Stoff- oder einen Plastikbezug oder sind mit einer Aluminiumplatte belegt. Darauf liegt meistens eine Auflagematratze, teilweise mit seitlichen Wülsten. Diese Matratzen sind überwiegend aus kunststoffbeschichtetem Material, der Hygiene und der leichten Reinigung wegen. Sie sind auch selten fest auf der Trage befestigt. Bei einem Crash - es treten hierbei sehr grosse Beschleunigungskräfte auf - rutscht nun der Patient auf der Matratze oder der Patient mit der Matratze auf der Trage horizontal nach vorne und schlüpft dabei durch die beiden Bauchgurte bzw. Bauch- und Kniegurt hindurch.

Sitzt nun der Betreuer am Kopf des Patienten, wie es in seltenen Fällen während des Transportes auch vorkommt - der Platz dient normal zum Intubieren und Beatmen durch den Betreuer -, so ist der Betreuer in erheblichem Masse gefährdet, da der Kopf des Patienten etwa im Bauch- bzw. Brustbereich des sitzenden Betreuers liegt und der Patient mit sehr grosser Geschwindigkeit auf den Betreuer zufliegt.

Aufgrund dieser bei schweren Kollisionen aufgetretenen Todesfälle ist es Aufgabe der Erfindung, eine Krankentrage mit Sicherheitsgurtsystem zu schaffen, welches bei besonders einfacher Bedienbarkeit beim Auflegen des Patienten auf die Krankentrage sowie beim Abheben des Patienten von der Krankentrage ein hohes Mass an Sicherheit bietet, insbesondere, wenn der Patient aufgrund starker Verzögerungen des Krankentransporters in Längsrichtung der Trage mit dem Kopf voran zu verrutschen droht.

Diese Aufgabe wird dadurch gelöst, dass die zusammenlaufenden Enden der V-förmig verlaufenden Schultergurte in einem gemeinsamen, von den Schultergurten gehalterten Verschlussteil eines zentralen Schnellverschlusses miteinander verbunden sind, welches mit einem weiteren Verschlussteil trennbar verrastet werden kann, das mit einer am Fussbereich der Krankentrage angeordneten, über die Beine bzw. Füsse des Patienten legbaren Gurtschlaufe verbunden und mittels elastisch nachgiebiger, bei heftiger Bewegung jedoch automatisch sperrender Gurtkürzer- und Aufrollvorrichtungen - bei miteinander verbundenen Verschlussteilen unter gleichzeitiger Spannung der Gurte - zum Fussende der Krankentrage hin spannbar ist.

Erfindungsgemäss genügt also die Betätigung eines einzigen Schnellverschlusses, um den Patienten auf der Trage zu sichern bzw. von derselben zu lösen. Die Aufrollvorrichtung bewirkt eine zur Tragenlängsachse symmetrische Anspannung der Schultergurte sowie der die Beine sichernden Gurtschlaufe, welche bei Verschiebung des Patienten zum Kopfende der Trage hin, etwa bei einem Frontalzusammenstoss des Krankentransportfahrzeuges od. dgl., durch die zunehmende Belastung der Schultergurte zunehmend gespannt wird, so dass die Schultergurte nur einen Teil des Gewichtes des Patienten halten müssen und nur verhältnismässig geringe Stauchkräfte auf die Wirbelsäule des Patienten einwirken. Versuche haben gezeigt, dass der Patient auch bei Beschleunigungen, die einem Mehrfachen der Erdbeschleunigung entsprechen, einwandfrei auf der Krankentrage gehalten wird. Dafürdürftevorallemdergute Sitz des durch die Gurtkürzer- und Aufrollvorrichtung unter leichter Spannung gehaltenen Gurtsystems, insbesondere der Schultergurte, wesentlich sein.

Die Tragenauflage wird durch den Quergurt sowie die beim Unfall stark gespannte Gurtschlaufe gehalten.

Die zur Umfassung der Beine bzw. Füsse verwendbare Gurtschlaufe kann etwa in Tragenmitte auf der Tragenoberseite mit einem Gurtstück verbunden sein, welches mittels automatisch sperrender Gurtkürzer- und Aufrollvorrichtung nachgiebig verkürzbar ist. Die Gurtschlaufe kann also eine unveränderbare Abmessung besitzen, welche ausreicht, die Gurtschlaufe bei auf der Trage liegendem Patienten über die Füsse zu ziehen.

Die Gurtkürzer- und Aufrollvorrichtung kann getrennt vom Schnellverschluss angeordnet sein. Jedoch kann die Vorrichtung auch mit dem weiteren Schnellverschlussteil einteilig kombiniert sein.

Die beschriebene Anordnung erfordert also nur eine Gurtkürzer- und Aufrollvorrichtung, welche zusammen mit dem für das erfindungsgemässe Gurtsystem lediglich notwendigen einzigen Schnellverschluss einen äusserst geringen Herstellungsaufwand erforderlich macht. Die Gurtbänder können als Kostenfaktor vernachlässigt werden.

Bei einer weiteren bevorzugten Ausführungsform der Erfindung ist das weitere Schnellverschlussteil an der die Beine bzw. Füsse umfassenden Gurtschlaufe gehalten, welche mittels automatisch sperrender Gurtkürzer- und Aufrollvorrichtung, welche vorzugsweise auf der Tragenunterseite angeordnet ist, nachgiebig verkürzbar ist.

Zweckmässigerweise endet dabei die Gurtschlaufe beidseitig in an der Trage, vorzugsweise auf deren Unterseite, angeordneten Gurtkürzer-und Aufrollvorrichtungen.

Der Vorteil dieser Anordnung besteht vor allem darin, dass der Patient lediglich durch das geringe Gewicht des zentralen Schnellverschlusses sowie der nahezu gewichtslosen Gurte belastet wird.

Vorzugsweise ist der mit den schulternahen Enden der Schultergurte verbundene, umlaufende Quergurt mittels Schnellverschluss auftrennbar, so dass er gegebenenfalls von der Krankentrage gelöst werden kann, um den Patienten zusammen mit der matratzenartigen Tragenauflage von der Krankentrage abheben und beispielsweise auf den Tisch eines Röntgengerätes ziehen zu können. Diese Möglichkeit ist vor allem bei Rückenverletzungen des Patienten wichtig, die ein möglichst vorsichtiges Hantieren erfordern und ein unmittelbares Ergreifen des Rumpfes oder der Körperglieder des Patienten zum Anheben im allgemeinen verbieten.

Der umlaufende Quergurt kann an einem hochklappbaren Kopfteil der Trage angeordnet sein, so dass gegebenenfalls auch ein Transport des Patienten in etwas aufgerichteter Lage möglich ist.

Nachfolgend wird die Erfindung anhand bevorzugter Ausführungsbeispiele erläutert, die in der Zeichnung dargestellt sind. Dabei zeigen
Fig. 1 eine perspektivische Ansicht der Oberseite einer erfindungsgemässen Krankentrage,
Fig. 2 eine perspektivische Ansicht der Unterseite des Kopfendes dieser Krankentrage,
Fig. 3 eine perspektivische Ansicht der Unterseite des Fussendes dieser Krankentrage,
Fig. 4 eine perspektivische Ansicht der Oberseite einer weiteren Ausführungsform der erfindungsgemässen Krankentrage,
Fig. 5 eine perspektivische Ansicht der Unterseite des Kopfendes dieser Krankentrage, und
Fig. 6 eine perspektivische Ansicht der Unterseite des Fussendes dieser Krankentrage.

Die in den Fig. 1 bis 3 dargestellte Krankentrage besitzt einen Rahmen mit Längsholmen 1, an denen Füsse 2 mit Rollen 3 angeordnet sind.

Die Rollen 3 dienen zum Einschieben der Trage in Schienen 4 mit U-Profil einer im übrigen nicht weiter dargestellten, in einem Krankentransportfahrzeug od. dgl. angeordneten Tragenbühne od. dgl. Mittels an den Schienen 4 angeordneter, nicht dargestellter Riegelorgane werden die Füsse 2 bzw. die Rollen 3 im verriegelten Zustand formschlüssig festgehalten, so dass Tragenbühne od. dgl. und Krankentrage eine unlösbare Einheit bilden.

Die Enden der Schienen 4 am Kopfteil 5 der Krankentrage sind stirnseitig geschlossen und dienen als Anschläge für die mit ihnen zusammenwirkenden Rollen 3 beim Einschieben der Krankentrage, bzw. wenn sich dieselbe aufgrund einwirkender Kräfte beim Krankentransport vorzuschieben sucht. Zur besseren Halterung sind die Seitenwandungen 6 sowie die Stirnwand 7 am genannten Ende der Schienen 4 erhöht angeordnet.

Das Kopfteil 5 der Krankentrage ist um eine Querachse bei 8 hochklappbar angeordnet, um gegebenenfalls auch eine teilweise aufgerichtete bzw. sitzende Stellung des zu transportierenden Patienten zu ermöglichen.

Auf der Krankentrage liegt eine matratzenartige Tragenauflage 9, welche den Patienten vor Erschütterungen in Vertikalrichtung schützt.

Zur Sicherung des Patienten auf der Krankentrage gegen Herabfallen bei starken Beschleunigungen oder Verzögerungen, wie sie insbesondere bei . Unfällen des Krankentransporters auftreten können, ist an der Krankentrage ein Gurtsystem 10 angeordnet. Dieses besteht im wesentlichen aus Schultergurten 11 und einer Gurtschlaufe 12.

Die schulternahen Enden 11' der Schultergurte 11 sind an einem Quergurt 13 befestigt, welcher quer um den hochklappbaren Kopfbereich 5 der Krankentrage sowie die Tragenauflage 9 fest herumgeführt ist und auf der Unterseite des Kopfbereiches 5 mittels eines Schnellverschlusses 14 aufgetrennt werden kann.

Die Schultergurte 11 erstrecken sich von dem auf der Oberseite der Tragenauflage 9 unterhalb des Patienten hindurchlaufenden Teil des Quergurtes 13 ein V bildend zu einem Verschlussteil 15 eines zentralen Schnellverschlusses 16, welches durch die Schultergurte 11 gemeinsam gehaltert ist.

Das andere Verschlussteil 17 des zentralen Schnellverschlusses 16 ist mit beiden Hälften der Gurtschlaufe 12 verbunden, welche ebenfalls V-förmig über die Tragenoberseite verlaufen. Die tragenseitigen Enden der Gurtschlaufe 12 sind in unterhalb der Krankentrage in am Tragenfussende angeordneten Gurtkürzer- und Aufrollvorrichtungen 18 gehaltert, welche die Gurtschlaufe 12 und damit bei geschlossenem zentralen Schnellverschluss 16 die Schultergurte 11 selbsttätig zu spannen suchen und ein federndes Nachgeben der Gurte ermöglichen. Bei heftiger Bewegung der Gurte bzw. der Krankentrage sperren die Gurtkürzer- und Aufrollvorrichtungen 18 automatisch, so dass das Gurtsystem 10 den Patienten gegebenenfalls im wesentlichen unbeweglich auf der Krankentrage festhält.

Die Schultergurte 11 haben bevorzugt eine solche Länge, dass der zentrale Schnellverschluss 16 etwa im Oberschenkel- bzw. Kniebereich des Patienten zu liegen kommt.

Die Ausführungsform der Krankentrage gemäss den Fig. 4 bis unterscheidet sich von der Ausführungsform gemäss den Fig. 1 bis 3 lediglich durch eine abgewandelte Gurtschlaufe 19 sowie eine geänderte Anordnung des Verschlussteiles 17 des zentralen Schnellverschlusses 16.

Die Gurtschlaufe 19 ist bei 20 an den Längsholmen 1 der Krankentrage befestigt und weist oberhalb der Krankentrage eine hinreichende, unveränderliche Länge auf, um einem auf der Trage liegenden Patienten über die Füsse gelegt bzw. von den Füssen abgenommen werden zu können. Etwa in Tragenmitte ist die Gurtschlaufe 19 oberhalb der Krankentrage mit einem Ende eines Gurtstückes 21 verbunden, dessen anderes Ende das Verschlussteil 17 des zentralen Schnellverschlusses hält. Das Gurtstück 21 wird mittels einer selbsttätigen, bei heftiger Bewegung automatisch sperrenden Gurtkürzer- und Aufrollvorrichtung 22 unter entsprechender leichter Anspannung der Schultergurte 11 sowie der Gurtschlaufe 19 federnd verkürzt.

Wie dargestellt, kann die Gurtschlaufe 19 ringförmig geschlossen ausgebildet sein.

Die Schnellverschlüsse 14 und 16 entsprechen üblichen Gurtschlössern, wie sie an Sicherheitsgurten für Kraftfahrzeuge verwendet werden.

Bei beiden dargestellten Ausführungsformen der Erfindung können sowohl die Schultergurte 11 als auch die Gurtschlaufe 12 bzw. 19 nach aussen geschlagen werden, so dass sie ein Belegen der Krankentrage nicht behindern.

Aufgrund der Gurtkürzer- und Aufrollvorrichtungen 18 bzw. 22 können statt üblicher matratzenartiger Tragenauflagen 9 auch sogenannte Vakuummatratzen verwendet werden, die ein grösseres Volumen haben.

Gegebenenfalls können die Krankentragen neben einem schwenkbaren Kopfteil 5 auch ein aufklappbares Fussteil besitzen. Im Falle der Ausführungsform nach den Fig. 4 bis 6 sind die Befestigungsbereiche 20 der Gurtschlaufe 19 dann am Fussteil angeordnet. Bei der Ausführungsform der Fig. 1 bis 3 ist eine entsprechende Anordnung der Gurtkürzer- und Aufrollvorrichtungen 18 ebenfalls möglich, jedoch nicht unbedingt notwendig, da die Gurtschlaufe 12 mittels der Vorrichtungen 18 gelängt werden kann.

In jedem Fall ist ein Transport des Patienten auch bei hochgestelltem Kopf- und/oder Fussteil möglich, da sich das Sicherheitsgurtsystem 10 immer gespannt hält.

## Patentansprüche

1. Krankentrage mit auf einer Tragvorrichtung oder Tragenbühne in Krankentransportern (Fahrzeuge oder Flugzeuge) formschlüssig festlegbaren Rahmen- bzw. Fussteilen (3) und mit einem Schultern und Beine eines auf der Krankentrage liegenden Patienten festhaltenden Sicherheitsgurtsystem (10) mit zueinander V-förmig verlaufenden Schultergurten (11), deren schulternahe Enden an einem umlaufenden Quergurt (13) befestigt sind, welcher im Schulterbereich unterhalb des Patienten einen Tragenabschnitt sowie eine Tragenauflage (9) umfassend angeordnet ist, dadurch gekennzeichnet, dass die zusammenlaufenden Enden der V-förmig verlaufenden Schultergurte (11) in einem gemeinsamen, von den Schultergurten (11) gehalterten Verschlussteil (15) eines zentralen Schnellverschlusses (16) miteinander verbunden sind, welches mit einem weiteren Verschlussteil (17) trennbar verrastet werden kann, das mit einer am Fussbereich der Krankentrage angeordneten, über die Beine bzw. Füsse des Patienten legbaren Gurtschlaufe (12,19) verbunden und mittels elastisch nachgiebiger, bei heftiger Bewegung jedoch automatisch sperrender Gurtkürzer- und Aufrollvorrichtungen (18, 22) - bei miteinander verbundenen Verschlussteilen (15, 17) unter gleichzeitiger Spannung der Gurte (11,12,19,21) - zum Fussende der Krankentrage hin spannbar ist.

2. Krankentrage nach Anspruch 1, dadurch gekennzeichnet, dass die zur Umfassung der Beine bzw. Füsse verwendbare Gurtschlaufe (19) etwa in Tragenmitte mit einem Gurtstück (21) verbunden ist, welches mittels der automatisch sperrenden Gurtkürzer- und Aufrollvorrichtung (22) nachgiebig verkürzbar ist.

3. Krankentrage nach Anspruch 1, dadurch gekennzeichnet, dass das weitere Verschlussteil (17) des zentralen Schnellverschlusses (16) an der die Beine bzw. Füsse umfassenden Gurtschlaufe (12) gehalten ist, welche mittels der automatisch sperrenden Gurtkürzer- und Aufrollvorrichtung (18), vorzugsweise auf der Unterseite der Krankentrage angeordnet, nachgiebig verkürzbar ist.

4. Krankentrage nach Anspruch 3, dadurch gekennzeichnet, dass die Gurtschlaufe (12) beidseitig in den an der Krankentrage, vorzugsweise auf deren Unterseite, befestigten, automatisch sperrenden Gurtkürzer- und Aufrollvorrichtungen (18) endet.

5. Krankentrage nach einem der Ansprüche 1 bis 4, dadurch gekennzeichnet, dass der mit den schulternahen Enden der Schultergurte (11) verbundene, umlaufende Quergurt (13) mittels Schnellverschluss (14) auftrennbar ist.

6. Krankentrage nach Anspruch 5, dadurch gekennzeichnet, dass der umlaufende Quergurt (13) an einem hochklappbaren Kopfteil (5) der Krankentrage angeordnet ist.

## Claims

1. A stretcher comprising frame and pedestal parts (3) securable in form-locked manner on a carrier device or stretcher stage in ambulances (road vehicle or aircraft), and a security belt system (10) for holding the shoulders and legs of a patient lying on the stretcher, the security belt system having shoulder belts (11) extending in a vee to one another, with the ends near the shoulders being secured to a peripheral belt (13) which surrounds a section of the stretcher and also a stretcher mat (9) in the shoulder region beneath the patient, characterized in that the converging ends of the shoulder belts (11) which extend in a vee are connected together at a common lock part (15) of a central quick release lock (16) which can be separably latched with a further lock part (17), and in that the further lock part is connected with a belt loop (12, 19) arranged at the foot region of the stretcher and engageable over the legs or feet of the patient and can be tensioned, when the lock parts (15,17) are connected, towards the foot end of the stretcher with simultaneous tightening of the belts (11,12,19,21) by means of an resiliently yielding belt shortening device and reeling device (18, 22) which however locks automatically during violent movement.

2. A stretcher in accordance with Claim 1, characterized in that the belt loop (19) which can be used to embrace the legs or feet is connected, approximately at the middle of the stretcher, with a belt element (21 ) which can be resiliently shortened by means of the automatically locking belt shortening and reeling device (22).

3. A stretcher in accordance with Claim 1, characterized in thatthe further locked part (17) of the central quick release lock (16) is secured to the belt loop (12) which embraces the legs or feet and which can be resiliently shortened by means of the automatically locking belt shortening and reeling device (18) which is preferably arranged at the underside of the stretcher.

4. A stretcher in accordance with Claim 3, characterized in that the belt loop (12) terminates at both ends in the automatically locking belt shortening and reeling devices (18) which are secured to the stretcher, preferably to its underside.

5. A stretcher in accordance with one of Claims 1 to 4, characterized in that the peripheral tansverse belt (13) which is connected with the ends of the shoulder belts (11 ) near the shoulders can be separated by means of a quick release fastener (14).

6. A stretcher in accordance with Claim 5, characterized in that the peripheral transverse belt (13) is arranged on an upwardly pivotable head part (5) of the stretcher.

## Revendications

1. Brancard comportant des éléments formant cadre ou pied (3), pouvant être fixés suivant une liaison par formes complémentaires sur un dispositif de support, ou plate-forme de support, situé dans des véhicules de transport de malades (voitures automobiles ou avions), et un système (10) de ceintures de sécurité, maintenant les épaules et les jambes d'un patient allongé sur le brancard, et comportant des ceintures-baudriers (11) disposées de manière à former ensemble un V et dont les extrémités proches des épaules sont fixées à une ceinture transversale enveloppante (13), qui est disposée de manière à entourer, au niveau des épaules du patient et au-dessous de ce dernier, une partie du brancard ainsi qu'une couchette de soutien (9), caractérisé en ce que les extrémités convergentes des ceintures-baudriers (11) disposées de manière à former un V sont reliées entre elles dans un élément de fermeture commun (15), porté par les ceintures-baudriers (11), d'un dispositif central de fermeture rapide (16), qui peut s'encliqueter d'une manière détachable avec un second élément de fermeture (17) qui est relié à une ceinture en boucle (12, 19) disposée au niveau de la partie du brancard où se trouvent situés les pieds du patient et qui peut être disposée sur les jambes ou sur les pieds du patient, et qui peut être tendue jusqu'à l'extrémité du brancard, servant à soutenir les pieds du patient, au moyen de dispositifs (18,22) de raccourcissement et d'enroulement de la ceinture qui cèdent élastiquement, mais se bloquent de façon automatique dans le cas d'un fort déplacement, et ce avec une mise en tension simultanée des ceintures (11, 12, 19, 21) dans le cas où les éléments de fermeture (15, 17) sont reliés entre eux.

2. Brancard selon la revendication 1, caractérisé en ce que la ceinture en boucle (19), que l'on peut utiliser pour entourer les jambes ou les pieds, est reliée, approximativement au centre du brancard, à un élément de ceinture (21 ) qui peut être raccourci élastiquement à l'aide du dispositif (22) de raccourcissement et d'enroulement de la ceinture à blocage automatique.

3. Brancard selon la revendication 1, caractérisé en ce que le second élément de fermeture (17) du dispositif central de fermeture rapide (16) est porté par la ceinture en boucle (12) entourant les jambes ou les pieds et qui peut être raccourcie élastiquement à l'aide du dispositif (18) de raccourcissement et d'enroulement de la ceinture, à blocage automatique, disposé de préférence sur la face inférieure du brancard.

4. Brancard selon la revendication 3, caractérisé en ce que la ceinture en boucle (12) se termine des deux côtés dans les dispositifs (18) de raccourcissement et d'enroulement de la ceinture à blocage automatique qui sont fixés sur le brancard, de préférence sur la face inférieure de ce dernier.

5. Brancard selon l'une des revendications 1 à 4, caractérisé en ce que la ceinture transversale enveloppante (13), qui est reliée aux extrémités des ceintures-baudriers (11 ) qui sont proches des épaules, peut être séparée au moyen d'un dispositif de fermeture rapide (14).

6. Brancard selon la revendication 5, caractérisé en ce que la ceinture transversale enveloppante (13) est disposée sur une partie de tête (5), pouvant être relevée, du brancard.
